# FASCICULE DE BREVET EUROPEEN

(11) **EP 0 288 437 B1**
(45) Date de publication et mention de la délivrance du brevet: **05.02.1992**
(21) Numéro de dépôt: 88810247.2
(22) Date de dépôt: 18.04.1988
(51) Int. Cl.: A61G 13/00, A61H 1/02

(54) **Appareil d'exercice passif de relaxation et d'extension dorsale**
Apparat für passive Erholungsübung und Rückenextension
Apparatus for passive relaxation exercise and dorsal extension

(30) Priorité: 24.04.1987 CH 1576/87
(43) Date de publication de la demande: 26.10.1988
(73) Titulaire: ARIEH-COURVOISIER S.A., CH-1213 Petit-Lancy (CH)
(72) Inventeur: Courvoisier, Guy, CH-1298 Celigny (CH); Arieh, Simon, CH-1208 Genève (CH)
(74) Mandataire: Meylan, Robert Maurice

(56) Documents cités:
- DE-A- 2 308 900
- DE-A- 3 300 201
- DE-A- 3 430 515
- GB-A- 2 171 914
- US-A- 2 658 754
- US-A- 4 103 681
- US-A- 4 333 638

## Description

La présente invention a pour objet un appareil d'exercice passif de relaxation et d'extension dorsale comprenant un support plan lisse inclinable soutenu par un piétement rabattable et dont l'extrémité supérieure est munie d'un coussin rectangulaire en matériau élastique ferme destiné à retenir l'utilisateur par le creux des genoux par frottement.

Du document US-A-4103681, on connaît un appareil du type défini ci-dessus, mais dont le piétement est constitué d'un socle de forme prismatique sur lequel le support plan est articulé en sa partie médiane. Un coussin est collé à une extrémité du support plan. Cet appareil est très encombrant en période de non utilisation et n'est pas destiné aux particuliers.

La présente invention a pour but de réaliser un appareil d'exercice passif de relaxation et d'extension à piétement rabattable de manière à présenter un faible encombrement en position de rangement et dans lequel le coussin d'extrémité, relié en permanence mais de façon souple au support, ne nécessite pas de réajustement de sa position à chaque utilisation.

A cet effet, l'appareil selon l'invention présente les caractéristiques définie dans la revendication.

Le coussin vient se placer de lui-même dans une position correcte lorsqu'il est disposé sur le support lisse et il est maintenu dans cette position.

Le dessin annexé représente, à titre d'exemple, une forme d'exécution de l'invention.
La figure 1 représente le dispositif en position d'utilisation.
La figure 2 représente le coussin rabattu en position de rangement.
La figure 3 représente le coussin en position d'utilisation.

L'appareil représenté à la figure 1 comprend un support plan incliné 1, en bois ou en matière synthétique, présentant une surface lisse et glissante, constitué de deux parties 2 et 3 articulées entre elles en 6. Chacune des parties 2 et 3 est constituée d'un cadre 25 et d'un panneau 7. La partie 2 est munie d'un piétement 8 articulé à proximité de l'articulation 6 de la charnière 4 et relié d'autre part à une traverse médiane 9 de la partie 2 par une courroie souple non élastique 10 limitant l'ébat du piétement 8 et maintenant ce piétement 8 dans une position stable légèrement oblique. La partie 3 est également munie d'un piétement 11 analogue au piétement 8 et articulé au cadre 25 de la partie 3 près de l'extrémité opposée à l'articulation 6. La base de ce piétement 11 est reliée au cadre 25, à la hauteur de l'articulation 6, par une courroie souple non élastique 12 limitant l'ébat du piétement 11 et le maintenant dans une position parallèle à celle du piétement 8. Les bases des piétements 8 et 11 sont en outre reliées entre elles par une courroie souple non élastique 13 de sécurité. Cette courroie 13 assure le déploiement du piétement 8 avec le piétement 11. Les piétements 8 et 11 sont tubulaires et de forme en U. A son extrémité supérieure le support incliné 1 est muni d'un coussin rectangulaire 14 en matière élastiquement compressible mais relativement ferme, par exemple en mousse de polyéthylène ou de polyuréthane de qualité ferme, dont la surface présente un coefficient de frottement élevé. Ce coefficient de frottement peut être obtenu par une enveloppe adéquate. Le coussin 14 présente une partie 14a dépassant le support plan 1, la largeur de cette partie dépassante étant inférieure ou égale à la moitié de la largeur du coussin. Il est relié à la face inférieure du support plan par deux lanières 26 et 27 dont l'une des extrémités est fixée au dos du coussin 14 en deux points 28 et 29. La position de ces points d'attache 28 et 29 et la longueur des lanières 26 et 27 sont telles que lorsque le coussin est posé sur le support plan, lanières tendues, la largeur de sa partie dépassante est inférieure à la largeur de la partie reposant sur le support plan. Pour le rangement, le coussin 14 est disposé à l'intérieur du cadre 25 avec le piétement 11, comme représenté à la figure 2.

L'appareil s'utilise comme représenté à la figure 1. L'utilisateur est couché sur un support incliné 1, la tête en bas, le creux du genou et les mollets reposant sur le coussin 14, dont la partie dépassante 14a soutient les jambes dans une position légèrement fléchie. Le corps est donc retenu à la hauteur du genou et a tendance à glisser sur la surface glissante du support incliné 1 en exerçant une traction sur la colonne vertébrale, notamment sur les vertèbres lombaires. La retenue du corps est assurée par la position légèrement repliée des jambes et la surface à haut coefficient de frottement du coussin 14, mais l'utilisateur dispose en outre d'une sangle 15 passant au-dessus des genoux, pour s'assurer dans cette position. La sangle 15 permet en outre de se relever ou d'effectuer des exercices abdominaux. La sangle 15 est par exemple réalisée en deux parties, l'une étant munie d'une pièce en matière synthétique injectée 16 venant s'encliqueter dans une pièce 17, solidaire et déplaçable sur l'autre partie, à la manière d'une ceinture de sécurité.

Un support incliné d'une longueur de 150 cm est suffisant, de telle sorte que l'appareil est peu encombrant. En position repliée, les piétements 8 et 11 viennent se rabattre contre les panneaux, dans les cadres 25. Dans cette position l'appareil ne mesure plus que 75 cm de long et il peut être rangé facilement dans le coffre d'une voiture.

## Revendications

1. Appareil d'exercice passif de relaxation et d'extension dorsale comprenant un support plan lisse inclinable soutenu par un piétement rabattable et dont l'extrémité supérieure est munie d'un coussin rectangulaire (14) en matériau élastique ferme destiné à retenir l'utilisateur par le creux des genoux par frottement, caractérisé par le fait que le coussin (14) est relié à la face inférieure du support plan par deux lanières (26, 27) fixées à la face inférieure du coussin en deux points de telle manière que lorsque le coussin est placé sur le support plan, lanières tendues, il dépasse l'extrémité du support plan et que la largeur de sa partie dépassante est inférieure à la largeur de la partie reposant sur le support plan.

## Patentansprüche

1. Apparat für passive Erholungsübung und Rückenstreckung, mit einer schräg stellbaren glatten Auflagefläche, die von einem einklappbaren Fussgestell getragen wird und deren oberer Rand mit einem rechteckigen Kissen (14) aus festem, elastischem Material versehen ist, um den Benutzer an der Kniehöhle durch Reibung festzuhalten, dadurch gekennzeichnet, dass das Kissen (14) mit der unteren Seite der Auflagefläche durch zwei Riemen (26, 27) verbunden ist, welche an der unteren Seite des Kissens an zwei Stellen so festgemacht sind, dass, wenn das Kissen mit gestrafften Riemen auf der Auflagefläche liegt, es über den Rand der Auflagefläche hinausragt und dass die Breite des hinausragenden Teils kleiner ist als die Breite des auf der Auflagefläche aufliegenden Teils.

## Claims

1. Passive back-relaxing and stretching exercice apparatus comprising an inclinable smooth plane support upheld by a foldable mount, wherein the upper end of the smooth plane support is provided with a rectangular cushion (14) made of firm elastic material intended for retaining the user in the hollow of the knees by friction, characterized by the fact that the cushion (14) is connected to the lower face of the plane support by means of two thongs (26, 27) fastened to the lower face of the cushion at two points in such a way that when the cushion is placed on the plane support, with thongs tensioned, it is projecting over the end of the plane support and the width of its projecting part is less than the width of the part resting on the plane support.
